# EUROPÄISCHE PATENTSCHRIFT

(11) **EP 1 215 138 B1**
(45) Veröffentlichungstag und Bekanntmachung des Hinweises auf die Patenterteilung: **17.03.2004**
(21) Anmeldenummer: 00811172.6
(22) Anmeldetag: 11.12.2000
(51) Int. Cl.: B65D 90/34, B65D 90/10

(54) **Container**
Container
Conteneur

(43) Veröffentlichungstag der Anmeldung: 19.06.2002
(73) Patentinhaber: Stöcklin Logistik AG, 4143 Dornach 1 (CH)
(72) Erfinder: Jutzeler, Claude, 5028 Uellen (CH)
(74) Vertreter: Bollhalder, Renato

(56) Entgegenhaltungen:
- EP-A- 0 957 038
- DE-U- 29 605 010
- US-A- 4 452 372
- US-A- 4 589 566
- US-A- 5 176 276

## Beschreibung

Die vorliegende Erfindung bezieht sich auf einen Container, wie er im Oberbegriff des unabhängigen Patentanspruchs 1 definiert ist.

Für den Transport und die Lagerung fliessfähiger Produkte, wie z.B. Konfitüre, werden beispielsweise Container verwendet, die einen Behälter mit einer von einem Flansch umgebenen Behälteröffnung umfassen. Die Behälteröffnung ist mit einem Behälterdeckel verschliessbar, wobei ein Dichtring zwischen Behälterdeckel und Flansch für einen gasdichten Verschluss sorgt. Der Behälterdeckel wird mittels eines den Flansch umgebenden Spannrings gegen den Behälter gespannt. Der Spannring ist relativ zum Flansch zwischen einer Spannstellung, in dem er den Behälterdeckel gegen den Behälter spannt, und einer losen Stellung verdrehbar. Hierzu weist der Flansch beispielsweise sechs nach aussen abstehende Spannbolzen auf und der Spannring ist entsprechend mit sechs bajonettverschlussartigen Aussparungen zur Aufnahme der Spannbolzen versehen. Am Behälterdeckel sind oft ein Begasungsventil, das die Zuführung eines Schutzgases in den Behälter bei montiertem Behälterdeckel ermöglicht, sowie als Druckentlastungsvorrichtung ein Sicherheitsventil, das in geschlossenem Zustand im Normalfall kein Gas durchlässt, aber das Entweichen von Gasen bei einem unzulässigen Überdruck und das Ablassen von Gas vor dem Abnehmen des Behälterdeckels ermöglicht, angebracht. Ein Container dieser Art ist beispielsweise in der EP-A-0 957 038 (entspricht dem Oberbegriff des Anspruchs 1) offenbart.

Nachteilhaft bei diesen bekannten Containern ist, dass ein Öffnen des Containers auch dann möglich ist, wenn der Behälter unter Druck steht, d.h. im Behälterinnern ein Überdruck vorhanden ist. Dies könnte bei einem unvorsichtigen, schnellen Öffnen des Containers zu einem Wegschleudern des Behälterdeckels führen. Ausserdem müssen zum sicheren Verhindern eines unbeabsichtigten Öffnen des Containers während des Transports zusätzlich Plombiermittel eingesetzt werden.

Angesichts der Nachteile der bisher bekannten, oben beschriebenen Container liegt der Erfindung die folgende Aufgabe zugrunde. Zu schaffen ist ein Container der eingangs erwähnten Art, der ein Öffnen des Containers, wenn er unter Druck steht, erst nach einem Druckabbau zulässt.

Diese Aufgabe wird durch den erfindungsgemässen Container gelöst, wie er im unabhängigen Patentanspruch 1 definiert ist. Bevorzugte Ausführungsvarianten ergeben sich aus den abhängigen Patentansprüchen.

Die Erfindung besteht dem Wesen nach im folgenden: Ein Container umfasst einen Behälter mit einer von einem Flansch umgebenen Behälteröffnung, einen Behälterdeckel zum Verschliessen der Behälteröffnung, eine am Behälterdeckel angebrachte Druckentlastungsvorrichtung, die in geschlossenem Zustand kein Gas durchlässt, und einen den Flansch umgebenden und relativ zu diesem zwischen einer Spannstellung, in dem er den Behälterdeckel gegen den Behälter spannt, und einer losen Stellung verdrehbaren Spannring. Der Container umfasst Sicherungsmittel, die sicherstellen, dass bei sich in der Spannstellung befindlichem Spannring und geschlossener Druckentlastungsvorrichtung ein Lösen des Spannrings erst möglich ist, nachdem die Druckentlastungsvorrichtung so geöffnet worden ist, dass Gas aus dem Behälter entweichen kann.

Dank den Sicherungsmitteln ist gewährleistet, dass ein unter Druck stehender Container erst nach einem Druckabbau durch Entweichen von Gas geöffnet werden kann. Auf diese Weise kann ein Wegschleudern des Behälterdeckels beim Öffnen des Containers wirkungsvoll verhindert werden.

Vorzugsweise sind die Sicherungsmittel ausserdem so ausgebildet, dass sie ein Befüllen des Behälters mit einem Schutzgas erst nach einem vollständigen Verschliessen des Containers und Sichern des Verschlusses zulassen. Mit Vorteil erfolgt das Sichern des Verschlusses so, dass ein unbeabsichtigtes Öffnen des Containers, beispielsweise während des Transports, praktisch ausgeschlossen wird.

Bei einer vorteilhaften Ausführungsvariante ist die Druckentlastungsvorrichtung ein Sicherheitsventil, das vorzugsweise eine auf ein Ventilgehäuse drehbare Ventilkappe umfasst und bei vollständig auf das Ventilgehäuse gedrehter Ventilkappe gasdicht geschlossen ist. Die Ventilkappe ist vorzugsweise so weit vom Ventilgehäuse wegdrehbar, dass Gas aus dem Behälter entweichen kann, die Ventilkappe aber noch auf dem Ventilgehäuse gehalten ist. Die Wegdrehbarkeit kann beispielsweise durch eine Schraubverbindung oder eine bajonettverschlussartige Verbindung realisiert sein. Bevorzugte zweistufige Sicherheitsventile, die ein Entweichen von Gas ermöglichen, während die Ventilkappe noch auf dem Ventilgehäuse gehalten ist, sind in der DE-U-296 05 010.5 beschrieben.

Mit Vorteil weist der Flansch mindestens einen nach aussen abstehenden Spannbolzen auf und ist der Spannring mit mindestens einer bajonettverschlussartigen Aussparung zur Aufnahme des Spannbolzens bzw. eines der Spannbolzen versehen, wobei der Spannbolzen den Spannring in der Spannstellung gegen den Behälter spannt. Das Befestigen des Behälterdeckels kann so auf einfache Weise durch nach unten Drücken und Drehen des Spannrings erfolgen.

Bei einer bevorzugten Ausführungsvariante umfassen die Sicherungsmittel einen am Spannring angebrachten, parallel zur Richtung der axialen Relativbewegung der Ventilkappe zum Ventilgehäuse ausgerichteten Sicherungsbolzen und eine an der Ventilkappe montierte, um diese drehbare Scheibe mit einem Loch zur Aufnahme des Sicherungsbolzens bei sich in der Spannstellung befindlichem Spannring und geschlossenem Sicherheitsventil. Bei sich in der Spannstellung befindlichem Spannring kann die Scheibe so gedreht werden, dass das Loch über dem Sicherungsbolzen zu liegen kommt. Dies ermöglicht das weitere Aufdrehen der Ventilkappe auf das Ventilgehäuse, wobei der Sicherungsbolzen in das Loch eindringt. Danach ist der Spannring arretiert und kann erst wieder gelöst werden, nachdem die Ventilkappe wieder soweit vom Ventilgehäuse weggedreht ist, dass der Sicherungsbolzen nicht mehr in das Loch eingreift. Das Sicherheitsventil muss somit zunächst geöffnet werden, bevor der Spannring gelöst werden kann. Ausserdem stellt der in das Loch ragende Sicherungsbolzen auch sicher, dass ein unbeabsichtigtes Öffnen des Containers, beispielsweise während des Transports, praktisch ausgeschlossen werden kann.

Bei einer alternativen vorteilhaften Ausführungsvariante umfassen die Sicherungsmittel ein am Spannring ausgebildetes Loch und ein an der Ventilkappe montiertes, um diese drehbares Halteelement mit einem daran angebrachten, parallel zur Richtung der axialen Relativbewegung der Ventilkappe zum Ventilgehäuse ausgerichteten Sicherungsbolzen, der bei sich in der Spannstellung befindlichem Spannring und geschlossenem Sicherheitsventil in das Loch ragt. Das Funktionsprinzip entspricht im wesentlichen demjenigen des vorherigen Ausführungsbeispiels, wobei hier aber das Halteelement mit dem Sicherungsbolzen gedreht wird. Diese Ausführungsvariante hat den Vorteil, dass die Ventilkappe nur dann vollständig auf das Ventilgehäuse gedreht werden kann, wenn sowohl der Spannring als auch der Behälterdeckel sich in der gewünschten Stellung befinden.

Mit Vorteil umfasst der Container Behälterdeckel-Positioniermittel, die sicherstellen, dass der Behälterdeckel nur in einer Stellung genau auf den Behälter passt, sowie Spannring-Positioniermittel, die sicherstellen, dass der Spannring nur in einer Stellung den Behälterdeckel gegen den Behälter spannen kann. Die Behälterdeckel-Positioniermittel umfassen vorzugsweise einen Nocken und eine komplementäre Aussparung. Die Spannring-Positioniermittel umfassen vorzugsweise einen auf dem Behälterdeckel schräg angebrachten Handgriff und eine Aussparung im Spannring. Durch die Positioniermittel wird gewährleistet, dass der Behälterdeckel und der Spannring in einer vorbestimmten Stellung angebracht werden. Nach dem Anbringen des Behälterdeckels und des Spannrings kann das Sicherheitsventil zugedreht werden und erst danach ist ein Befüllen des Behälters mit einem Schutzgas möglich, ohne dass dieses sofort wieder entweicht.

Vorzugsweise ist zwischen Behälterdeckel und Flansch ein Dichtring angeordnet, der für einen dichten Verschluss der Behälteröffnung sorgt.

Im folgenden wird der erfindungsgemässe Container unter Bezugnahme auf die beigefügten Zeichnungen anhand eines Ausführungsbeispiels detaillierter beschrieben. Es zeigen:
- Fig. 1 -: einen Teil eines Behälters mit aufgelegtem Behälterdeckel eines erfindungsgemässen Containers in einer Seitenansicht;
- Fig. 2 -: eine Schnittansicht des am Behälterdeckel angebrachten zweistufigen Sicherheitsventils mit vollständig aufgeschraubter Ventilkappe mit Sicherungs-Scheibe;
- Fig. 3 -: das Sicherheitsventil von Fig. 2 mit teilweise nach oben weggeschraubter Ventilkappe;
- Fig. 4 -: eine Seitenansicht des Containers von Fig. 1 mit Spannring in Spannstellung und vollständig aufgeschraubter Ventilkappe;
- Fig. 5 -: eine Draufsicht auf den Container gemäss Fig. 4;
- Fig. 6 -: eine Seitenansicht des Containers von Fig. 1 mit teilweise weggedrehter Ventilkappe und Spannring in loser Stellung; und
- Fig. 7 -: eine Draufsicht auf den Container gemäss Fig. 7.

### Figur 1

Der dargestellte obere Teil eines Containers umfasst einen Behälter 1 mit einer von einem Flansch 11 umgebenen Behälteröffnung, auch Mannloch genannt. Vom Flansch 11 stehen rundum in regelmässigen Abständen sechs Spannbolzen 12 nach aussen ab. Ein Behälterdeckel 2 ist auf die Behälteröffnung bzw. den Flansch 11 aufgesetzt, wobei zwischen Flansch 11 und Behälterdeckel 2 ein Dichtring 3 angeordnet ist, der für ein dichtes Verschliessen der Behälteröffnung sorgt. Der Behälterdeckel 2 umfasst einen gerade angeordneten Handgriff 22 und einen schräg angeordneten Handgriff 21. Ausserdem sind am Behälterdeckel 2 ein zweistufiges Sicherheitsventil 5 als Druckentlastungsvorrichtung und ein hier durch das Sicherheitsventil 5 verdecktes Begasungsventil angebracht. Das Sicherheitsventil 5 weist ein Ventilgehäuse 52 auf, das mit einem ersten Aussengewindegang 53, einem zweiten Aussengewindegang 54, einem äusseren Ringvorsprung 56 und zwei Ventilöffnungen 55 versehen ist, wobei die eine Ventilöffnung 55 hier nicht sichtbar ist.

Ein am Behälterdeckel 2 nach unten vorstehender Nocken 23 und eine dazu komplementäre Aussparung 13 im Flansch 11 bilden Behälterdeckel-Positioniermittel, die sicherstellen, dass der Behälterdeckel 2 nur in einer Stellung genau auf den Behälter 1 passt.

Für die gesamte weitere Beschreibung gilt folgende Festlegung. Sind in einer Figur zum Zweck zeichnerischer Eindeutigkeit Bezugszeichen enthalten, aber im unmittelbar zugehörigen Beschreibungstext nicht erwähnt, oder umgekehrt, so wird auf deren Erläuterung in vorangehenden Figurenbeschreibungen Bezug genommen.

### Figur 2

Es ist hier ersichtlich, dass das zweistufige Sicherheitsventil 5 eine Ventilkappe 51 mit einem Innengewinde aufweist, das über den zweiten Aussengewindegang 54 geschraubt ist. Die Ventilkappe 51, an der eine um sie drehbare Scheibe 6 montiert ist, ist somit vollständig auf das Ventilgehäuse 52 gedreht bzw. geschraubt und drückt via eine innerhalb des Ventilgehäuses 52 angeordnete Schraubenfeder ein Verschlussorgan mit einem daran angebrachten Dichtring gegen einen inneren Ringvorsprung, der eine Überdrucköffnung im Behälterdeckel 2 begrenzt. Die Überdrucköffnung ist bei vollständig aufgeschraubter Ventilkappe 51 dicht verschlossen. Ein derartiges Sicherheitsventil ohne drehbare Scheibe 6 ist in der DE-U-296 05 010.5 beschrieben.

### Figur 3

In der dargestellten, teilweise vom Ventilgehäuse 52 weggedrehten Stellung der Ventilkappe 51 kann das Verschlussorgan von einem allfälligen Überdruck im Behälter 1 nach oben gegen die Ventilkappe 51 verschoben werden, wodurch über die Überdrucköffnung und die Ventilöffnungen 55 Gas entweichen kann. Ein Wegschleudern der Ventilkappe 51 wird durch das Anliegen des Innengewindes der Ventilkappe 51 am ersten Aussengewindegang 53 des Ventilgehäuses 52 verhindert.

### Figuren 4 und 5

Ein Spannring 4 zum Festspannen des Behälterdeckels 2 am Behälter 1 umfasst sechs bajonettverschlussartige Aussparungen 41, durch die die am Flansch 11 angebrachten Spannbolzen 12 ragen. Die Aussparungen 41 weisen jeweils zwei Rastnuten 411 bzw. 412 auf, in die die Spannbolzen 12 einrasten können. In der dargestellten Spannstellung des Spannrings 4 sind die Spannbolzen 12 in die oberen Rastnuten 412 eingerastet und spannen den Behälterdeckel 2 gegen den Behälter 1. Befinden sich die Spannbolzen 12 in den unteren Rastnuten 411, ist der Spannring 4 nur locker befestigt und es kann allenfalls zusätzlich zum Sicherheitsventil 5 ein Druckabbau durch Entweichen von Gas über einen beim leichten Abheben des Behälterdeckels 2 entstehenden Spalt zwischen Flansch 11 und Behälterdeckel 2 erfolgen.

Primär erfolgt der Abbau eines allfälligen Überdrucks im Behälter 1 vor dem Entfernen des Behälterdeckels 2 allerdings über das Sicherheitsventil 5. Damit ein Lösen des Spannrings 4 erst möglich ist, nachdem das Sicherheitsventil 5 so geöffnet worden ist, dass Gas aus dem Behälter 1 entweichen kann, d.h. die Ventilkappe 51 genügend weit vom Ventilgehäuse 52 weggedreht worden ist, sind spezielle Sicherungsmittel vorgesehen. Diese Sicherungsmittel umfassen einerseits einen am Spannring 4 angebrachten, parallel zur Richtung der axialen Relativbewegung der Ventilkappe 51 zum Ventilgehäuse 52 ausgerichteten Sicherungsbolzen 42 und anderseits die an der Ventilkappe 51 montierte, um diese drehbare Scheibe 6 mit einem Loch 61 zur Aufnahme des Sicherungsbolzens 42 bei sich in der Spannstellung befindlichem Spannring 4 und geschlossenem Sicherheitsventil 5. Durch den durch das Loch 61 der Scheibe 6 ragenden Sicherungsbolzen 42 ist der Spannring 4 in der Spannstellung arretiert. Er kann erst wieder gelöst werden, nachdem die Scheibe 6 den Sicherungsbolzen 42 freigegeben hat, was der Fall ist, wenn die Ventilkappe 51 derart genügend weit vom Ventilgehäuse 52 weggedreht worden ist, dass durch das Sicherheitsventil 5 Gas entweichen kann.

Der schräg angeordnete Handgriff 21 am Behälterdeckel 2 und eine Aussparung 43 im Spannring 4 bilden Spannring-Positioniermittel, die sicherstellen, dass der Spannring 4 nur in einer Stellung genau auf den Behälterdeckel 2 und den Behälter 1 passt. Die Scheibe 6 kommt somit beim dichten Verschliessen der Behälteröffnung immer über dem Sicherungsbolzen 42 zu liegen.

Im weiteren ist hier auch das Begasungsventil 7 sichtbar, über das der Behälter 1 beispielsweise mit einem Schutzgas begast oder über das ein bestimmtes Produkt in den Behälter 1 gefüllt werden kann.

### Figuren 6 und 7

Hier ist die Situation bei nicht korrektem Spannen des Spannrings 4 dargestellt. Die Ventilkappe 51 kann zwar vollständig auf das Ventilgehäuse 52 geschraubt werden, doch ist es nicht möglich, im Behälter 1 einen Überdruck aufzubauen, der den durch das Gewicht des Behälterdeckels 2 erzeugten Druck wesentlich übersteigt, da dann der Behälterdeckel 2 vom Flansch 11 abgehoben wird und Gas über den zwischen Flansch 11 und Behälterdeckel 2 entstehenden Spalt entweicht.

Zu dem vorbeschriebenen Container sind weitere konstruktive Variationen realisierbar. Hier ausdrücklich erwähnt seien noch:
- Die Sicherungsmittel können alternativ ein am Spannring ausgebildetes Loch und ein an der Ventilkappe montiertes, um diese drehbares Halteelement mit einem daran angebrachten, parallel zur Richtung der axialen Relativbewegung der Ventilkappe zum Ventilgehäuse ausgerichteten Sicherungsbolzen, der bei sich in der Spannstellung befindlichem Spannring und geschlossenem Sicherheitsventil in das Loch ragt, umfassen.
- Die Druckentlastungsvorrichtung kann auch durch einen Hahn gebildet sein.

## Patentansprüche

1. Container, umfassend einen Behälter (1) mit einer von einem Flansch (11) umgebenen Behälteröffnung, einen Behälterdeckel (2) zum Verschliessen der Behälteröffnung, eine am Behälterdeckel (2) angebrachte Drückentlastungsvorrichtung (5), die in geschlossenem Zustand kein Gas durchlässt, und einen den Flansch (11) umgebenden und relativ zu diesem zwischen einer Spannstellung, in dem er den Behälterdeckel (2) gegen den Behälter (1) spannt, und einer losen Stellung verdrehbaren Spannring (4), **dadurch gekennzeichnet, dass** der Container Sicherungsmittel (6, 61, 42) umfasst, die sicherstellen, dass bei sich in der Spannstellung befindlichem Spannring (4) und geschlossener Druckentlastungsvorrichtung (5) ein Lösen des Spannrings (4) erst möglich ist, nachdem die Druckentlastungsvorrichtung (5) so geöffnet worden ist, dass Gas aus dem Behälter (1) entweichen kann.

2. Container nach Anspruch 1, **dadurch gekennzeichnet, dass** die Druckentlastungsvorrichtung ein Sicherheitsventil (5) ist, das vorzugsweise eine auf ein Ventilgehäuse (52) drehbare Ventilkappe (51) umfasst und bei vollständig auf das Ventilgehäuse (52) gedrehter Ventilkappe (51) gasdicht geschlossen ist.

3. Container nach Anspruch 2, **dadurch gekennzeichnet, dass** die Ventilkappe (51) so weit vom Ventilgehäuse (52) wegdrehbar ist, dass Gas aus dem Behälter (1) entweichen kann, die Ventilkappe (51) aber noch auf dem Ventilgehäuse (52) gehalten ist.

4. Container nach einem der Ansprüche 1 bis 3, **dadurch gekennzeichnet, dass** der Flansch (11) mindestens einen nach aussen abstehenden Spannbolzen (12) aufweist und der Spannring (4) mit mindestens einer bajonettverschlussartigen Aussparung (41) zur Aufnahme des Spannbolzens bzw. eines der Spannbolzen (12) versehen ist, wobei der Spannbolzen (12) den Spannring (4) in der Spannstellung gegen den Behälter (1) spannt.

5. Container nach einem der Ansprüche 2 bis 4, **dadurch gekennzeichnet, dass** die Sicherungsmittel einen am Spannring (4) angebrachten, parallel zur Richtung der axialen Relativbewegung der Ventilkappe (51) zum Ventilgehäuse (52) ausgerichteten Sicherungsbolzen (42) und eine an der Ventilkappe (51) montierte, um diese drehbare Scheibe (6) mit einem Loch (61) zur Aufnahme des Sicherungsbolzens (42) bei sich in der Spannstellung befindlichem Spannring (4) und geschlossenem Sicherheitsventil (5) umfassen.

6. Container nach einem der Ansprüche 2 bis 4, **dadurch gekennzeichnet, dass** die Sicherungsmittel ein am Spannring ausgebildetes Loch und ein an der Ventilkappe montiertes, um diese drehbares Halteelement mit einem daran angebrachten, parallel zur Richtung der axialen Relativbewegung der Ventilkappe zum Ventilgehäuse ausgerichteten Sicherungsbolzen, der bei sich in der Spannstellung befindlichem Spannring und geschlossenem Sicherheitsventil in das Loch ragt, umfassen.

7. Container nach einem der Ansprüche 1 bis 6, **dadurch gekennzeichnet, dass** er Behälterdeckel-Positioniermittel (13, 23) umfasst, die sicherstellen, dass der Behälterdeckel (2) nur in einer Stellung genau auf den Behälter (1) passt.

8. Container nach Anspruch 7, **dadurch gekennzeichnet, dass** die Behälterdeckel-Positioniermittel einen Nocken (23) und eine komplementäre Aussparung (13) umfassen.

9. Container nach einem der Ansprüche 1 bis 8, **dadurch gekennzeichnet, dass** er Spannring-Positioniermittel (21, 43) umfasst, die sicherstellen, dass der Spannring (4) nur in einer Stellung den Behälterdeckel (2) gegen den Behälter (1) spannen kann, wobei die Spannring-Positioniermittel vorzugsweise einen auf dem Behälterdeckel (2) schräg angebrachten Handgriff (21) und eine Aussparung (43) im Spannring (4) umfassen.

10. Container nach einem der Ansprüche 1 bis 9, **dadurch gekennzeichnet, dass** zwischen Behälterdeckel (2) und Flansch (11) ein Dichtring (3) angeordnet ist.

## Claims

1. Container, comprising a receptacle (1) with a receptacle opening surrounded by a flange (11), a receptacle cover (2) for the closing of the receptacle opening, an pressure discharge device (5) arranged on the receptacle cover (2), which does not let gas through in a closed position, and a straining ring (4) surrounding the flange (11) and adjustable relative to this between a straining position, in which it stretches the receptacle cover (2) against the receptacle (1), and a loose position, **characterised in that** the container comprises a safety device (6, 61, 42), which guarantees that while the straining ring (4) is in the strained position and the pressure discharge device (5) is closed a loosening of the straining ring (4) is only possible after the pressure discharge device (5) is opened such that gas can escape from the container (1).

2. Container according to claim 1, **characterised in that** the pressure discharge device is a safety valve (5), that preferably comprises a valve cap (51) turnable on a valve chamber (52) and that is gas tight closed if the valve cap (51) is completely turned on the valve chamber (52).

3. Container according to claim 2, **characterised in that** the valve cap (51) is turnable so far from the valve chamber (52) that gas can escape from the container (1), but the valve cap (51) is still held on the valve chamber (52).

4. Container according to any one of claims 1 to 3, **characterised in that** the flange (11) has at least one pulling bolt (12) sticking outwards and the straining ring (4) is provided with at least one bayonet catch type recess (41) for the admission of the pulling bolt or one of the pulling bolts (12), in which the pulling bolt (12) stretches the straining ring (4) in the straining position against the container (1).

5. Container according to any one of claims 2 to 4, **characterised in that** the safety device comprises a safety bolt (42) arranged on the straining ring (4) parallel to the direction of the axial relative motion of the valve cap (51) to the valve chamber (52) and a disc (6) fitting on the valve cap (51) and turnable in order to this, which disc (6) has a hole (61) for the admission of the safety bolt (42) while the straining ring (4) is in the straining position and the safety valve (5) is closed.

6. Container according to any one of claims 2 to 4, **characterised in that** the safety device comprises a hole formed on the straining ring and a holding element mounted on the valve cap, turnable in order to this with a safety bolt which is arranged on that parallel to the direction of the axial relative movement of the valve cap to the valve chamber, which safety bolt rises in the hole while the straining ring is in the straining position and the safety valve is closed.

7. Container according to any one of claims 1 to 6, **characterised in that** it comprises receptacle cover-positioning means (13, 23), which guarantee that the receptacle cover (2) fits only in one position exactly on the receptacle (1).

8. Container according to claim 7, **characterised in that** the receptacle cover-positioning means comprise a lifter (23) and a complementary recess (13).

9. Container according to any one of claims 1 to 8, **characterised in that** it comprises straining ring-positioning means (21, 43), which guarantee that the straining ring (4) can stretch the receptacle cover (2) against the receptacle (1) only in one position, in which the straining ring-positioning means preferably comprise a handle (21) arranged angularly and a recess (43) in the straining ring (4).

10. Container according to any one of claims 1 to 9, **characterised in that** a conical nipple (3) is arranged between the receptacle cover (2) and the flange (11).

## Revendications

1. Conteneur, comprenant un récipient (1) muni d'une ouverture de récipient entourée d'un collet (11), un couvercle de récipient (2) destiné à fermer l'ouverture du récipient, un dispositif de décharge de pression (5) fixé au couvercle de récipient (2) et qui ne laisse pas passer de gaz à l'état fermé, et un anneau de serrage (4) qui entoure le collet (11) et qu'on peut faire tourner par rapport à ce dernier entre une position de serrage dans laquelle il serre le couvercle de récipient (2) contre le récipient (1) et une position desserrée, **caractérisé en ce que** le conteneur comprend des moyens de sécurité (6, 61, 42) qui garantissent que, lorsque l'anneau de serrage (4) se trouve dans la position de serrage et lorsque le dispositif de décharge de pression (5) est fermé, le desserrage de l'anneau de serrage (4) n'est possible que lorsque le dispositif de décharge de pression (5) a été ouvert de manière que du gaz puisse s'échapper du récipient (1).

2. Conteneur selon la revendication 1, **caractérisé en ce que** le dispositif de décharge de pression est une soupape de sûreté (5) qui comprend de préférence un chapeau de soupape (51) qu'on peut faire tourner sur un boîtier de soupape (52) et qui est fermé à joint étanche aux gaz lorsque le chapeau de soupape (51) est entièrement tourné sur le boîtier de soupape (52).

3. Conteneur selon la revendication 2, **caractérisé en ce que** le chapeau de soupape (51) peut être tourné suffisamment loin dans le sens qui le dégage du boîtier de soupape (52) pour que du gaz puisse s'échapper du récipient (1) alors que le chapeau de soupape (51) est encore retenu sur le boîtier de soupape (52).

4. Conteneur selon une des revendications 1 à 3, **caractérisé en ce que** le collet (11) présente au moins un ergot de serrage (12) qui fait saillie vers l'extérieur et l'anneau de serrage (4) est muni d'au moins un évidement (41) du type des fermetures à baïonnette destiné à recevoir l'ergot de serrage ou un des ergots de serrage (12), l'ergot de serrage (12) serrant l'anneau de serrage (4) contre le récipient (1) dans la position de serrage.

5. Conteneur selon une des revendications 2 à 4, **caractérisé en ce que** les moyens de sécurité comprennent un ergot de sécurité (42) fixé à l'anneau de serrage (4), orienté parallèlement à la direction du mouvement relatif axial du chapeau de soupape (51) par rapport au boîtier de soupape (42), et un disque (6) monté sur le chapeau de soupape (51), qu'on peut faire tourner autour de ce dernier, et qui présente un trou (61) destiné à recevoir l'ergot de sécurité (42) lorsque l'anneau de serrage (4) se trouve dans la position de serrage et que la soupape de sûreté (5) est fermée.

6. Conteneur selon une des revendications 2 à 4, **caractérisé en ce que** les moyens de sécurité comprennent un trou formé dans l'anneau de serrage et un élément de retenue monté sur le chapeau de soupape, qu'on peut faire tourner autour de ce dernier et qui comprend un ergot de sécurité fixé à cet élément, orienté parallèlement à la direction du mouvement axial relatif du chapeau de soupape par rapport au boîtier de soupape, et qui est engagé dans le trou lorsque l'anneau de serrage se trouve dans la position de serrage et que la soupape de sûreté est fermée.

7. Conteneur selon une des revendications 1 à 6, **caractérisé en ce qu'**il comprend des moyens de positionnement du couvercle de récipient (13, 23) qui garantissent que le couvercle de récipient (2) ne s'adapte exactement sur le récipient (1) que dans une seule position.

8. Conteneur selon la revendication 7, **caractérisé en ce que** les moyens de positionnement du couvercle de récipient comprennent un bossage (23) et un évidement complémentaire (13).

9. Conteneur selon une des revendications 1 à 8, **caractérisé en ce qu'**il comprend des moyens de positionnement de l'anneau de serrage (21, 43) qui garantissent que l'anneau de serrage (4) ne peut serrer le couvercle du récipient (2) contre le récipient (1) que dans une seule position, les moyens de positionnement de l'anneau de serrage comprenant de préférence une poignée (21) fixée obliquement au couvercle de récipient (2) et un évidement (43) dans l'anneau de serrage (4).

10. Conteneur selon une des revendications 1 à 9, **caractérisé en ce qu'**un anneau d'étanchéité (3) est disposé entre le couvercle de récipient (2) et le collet (11).
